# FASCICULE DE BREVET EUROPEEN

(11) **EP 0 938 724 B1**
(45) Date de publication et mention de la délivrance du brevet: **27.09.2000**
(21) Numéro de dépôt: 97922767.5
(22) Date de dépôt: 20.05.1997
(51) Int. Cl.: G09F 1/12, G09F 15/00

(54) **DISPOSITIF POUR LA PRESENTATION DE DOCUMENTS**
VORRICHTUNG ZUM PRÄSENTIEREN VON DOKUMENTEN
DOCUMENT PRESENTATION DEVICE

(30) Priorité: 21.05.1996 BE 9600452
(43) Date de publication de la demande: 01.09.1999
(73) Titulaire: Art-Service S.A., 4040 Herstal (BE)
(72) Inventeur: MEUR, Olivier, B-4920 Aywaille (BE)
(74) Mandataire: Vandeberg, Marie-Paule L.G.
(86) Numéro de dépôt international: BE9700061
(87) Numéro de publication internationale: WO9744770

(56) Documents cités:
- US-A- 3 918 187
- US-A- 4 385 744

## Description

La présente invention concerne un dispositif pour la présentation d'images, affiches ou tout autre type de documents.

La présentation d'images, affiches, photos ou documents quelconques dans un cadre est réalisée de nombreuses façons répondant à des critères esthétiques, mais également de facilité d'installation et de prix de revient. Les cadres suivant l'art antérieur sont souvent constitués d'un profilé assemblé en un cadre rectangulaire, d'une feuille de verre ou de matière synthétique transparente, d'un panneau-support, et de divers accessoires assurant le montage et la fixation. De manière générale, ces systèmes assurent un montage efficace, mais ne permettent pas de démonter le cadre de manière aisée et rapide, par exemple, pour remplacer le document à afficher.

Un tel remplacement aisé du document est un avantage recherché dans des applications telles que l'affichage, dans des lieux publics, d'informations semi-permanentes par exemple les horaires, tarifs, programmes, menus.

Les cadres suivant l'art antérieur sont le plus souvent destinés à être appliqués sur un support opaque tel qu'un mur. Dans certaines applications, il est souhaitable de pouvoir afficher des documents sur les deux faces du cadre. Un tel cadre peut alors être appliqué sur une vitre, ou maintenu dans l'espace, de manière telle que ses deux faces puissent être observées.

On connaît par le brevet US 4,385,744 un cadre permettant un montage à l'épreuve du vol sur un mur. Le montage sur un mur est assuré par deux supports fixes s'engageant dans une rainure pratiquée sur la face arrière de la partie supérieure du cadre, et par un mécanisme de loquet s'engageant dans une rainure pratiquée sur la face arrière de la partie inférieure du cadre. Ce mécanisme de support est invisible et inaccessible. Il requiert un outil spécial pour le démontage. Ce brevet divulgue un mécanisme de montage sur un mur, mais ne décrit pas de mécanisme de remplacement aisé du document.

On connaît également par le brevet US 3,918,187 un assemblage pour panneau indicateur permettant un changement aisé du document affiché. Cet assemblage comprend un élément de fond, et un cadre, dont au moins un des montants est constitué en une matière flexible. En déformant le montant flexible, on applique le cadre sur l'élément de fond. En relâchant ce montant du cadre, celui-ci vient s'engager à l'arrière de l'élément de fond, assurant ainsi la fermeture de l'assemblage.

En raison de la présence d'un montant flexible, susceptible de se déformer sous l'effet du poids, ce cadre ne se prête pas bien à l'affichage de documents de grande dimension.

Un but de la présente invention est de fournir un cadre qui permette un remplacement aisé et rapide du document affiché.

Un autre but de la présente invention est de fournir un cadre qui puisse montrer un document tant sur sa face avant que sur sa face arrière, lorsqu'il est appliqué sur un support transparent tel qu'une vitre ou maintenu dans l'espace.

La présente invention a pour objet un dispositif pour la présentation de documents plans, permettant le remplacement du document par ouverture et fermeture du dispositif, comportant un élément de fond, un document, éventuellement protégé par une plaque transparente et un cadre apte à entourer l'élément de fond. Le cadre comporte un rebord propre à s'appuyer sur la périphérie du document ou de la plaque transparente. L'élément de fond comporte un ou plusieurs éléments de fixation aptes à solidariser le cadre à l'élément de fond comprenant chacun un élément susceptible de se déformer élastiquement. Chaque élément susceptible de se déformer élastiquement applique, lorsque le dispositif est dans l'état fermé, un effort de serrage sur le cadre, provoquant, en réaction, le serrage du document éventuellement protégé par la plaque transparente, entre le rebord et l'élément de fond. Dans une variante préférée du dispositif suivant l'invention, le cadre comporte sur au moins deux de ses faces intérieures, une rainure apte à coopérer avec les éléments de fixation. D'une manière préférée , ces éléments de fixation sont des loqueteaux à bille. Le cadre peut être constitué d'un assemblage de profilés d'aluminium.

L'élément de fond peut comprendre un cadre intérieur constitué d'un assemblage de profilés, par exemple en aluminium, et une plaque. La plaque peut être transparente, par exemple en PVC, ou en un matériau opaque tel que le bois aggloméré.

Dans une variante du dispositif suivant l'invention, l'élément de fond est un panneau massif, qui peut être constitué de particules de bois agglomérées, tel le "Medium Density Fibreboard" (M.D.F.).

Dans une autre variante du dispositif suivant l'invention, l'élément de fond comporte une plaque et au moins une pièce rapportée. Ladite au moins une pièce rapportée est en une matière choisie parmi le bois, le bois aggloméré et le PVC.

Le cadre peut être articulé à l'élément de fond par une charnière.

L'élément de fond peut comporter, à sa partie supérieure, un moyen de maintien du document.

L'élément de fond peut être fixé de manière permanente sur un support, tel qu'un mur ou une autre paroi verticale, par exemple, au moyen de deux vis. Ceci assure une fixation solide et à l'abri du vol, de l'élément de fond sur le support.

Le cadre et la plaque transparente sont aisément démontables, par simple traction du cadre vers l'avant. On peut procéder au démontage soit manuellement, soit en utilisant un levier.

Il n'est pas nécessaire de désolidariser l'élément de fond de son support pour procéder au remplacement du document.

Aucun accessoire de fixation ou de fermeture n'est visible, ce qui donne à l'ensemble un aspect esthétique tout en réduisant le risque de démontage du cadre par des personnes mal intentionnées.

L'invention a également pour objet un dispositif pour la présentation de documents plans, permettant la présentation de documents sur les deux faces, réalisé par l'assemblage dos à dos de deux dispositifs simples.

D'autres particularités et avantages des dispositifs suivant l'invention ressortiront de la description ci-après de formes de réalisation particulière, référence étant faite aux dessins annexés dans lesquels
la Fig. 1 est une vue de face d'une première forme d'exécution d'un dispositif suivant l'invention,
la Fig. 2 est une vue en éclaté, d'une coupe suivant la ligne II-II de la Fig. 1,
la Fig. 3 est une vue en coupe d'un détail de la première forme d'exécution d'un dispositif suivant l'invention,
la Fig. 4 est une vue en coupe d'un détail d'une deuxième forme d'exécution d'un dispositif suivant l'invention,
la Fig. 5 est une vue en coupe d'un détail d'une troisième forme d'exécution d'un dispositif suivant l'invention,
et la Fig. 6 est une vue en perspective cavalière d'un mode de mise en application particulier de dispositifs suivant l'invention.

La figure 1 montre l'ensemble d'un dispositif 1, vu de face, comprenant quatre profilés coupés à onglets, formant un cadre 2, et un panneau de fond 3. Comme on le voit mieux à la figure 2, la fixation du panneau de fond 3 sur un mur 4 peut se faire grâce aux trous chanfreinés 5 qui peuvent accueillir des vis 6.

Le dispositif 1 comporte encore une plaque transparente 7, en verre ou en matière synthétique et un document 8, par exemple une photo. Dans le cas où le document à afficher est suffisamment rigide, et présente une surface suffisamment résistante, la plaque transparente 7 peut être omise.

Des loqueteaux 9 comportant chacun une bille 10 sont encastrés dans les chants (ou côtés) du panneau de fond 3. Dans la forme d'exécution illustrée, on a représenté un montage de quatre loqueteaux 9 disposés sur deux chants opposés du panneau 3.

Le cadre 2 est pourvu d'une rainure longitudinale 11 apte à recevoir les billes 10 des loqueteaux 9. Le cadre 2 peut être appliqué et fixé au panneau de fond 3 par simple encliquetage.

La Fig. 3 est une vue de détail sur laquelle on voit mieux que les profilés du cadre 2 comportent un rebord 12 s'étendant vers l'avant du dispositif 1 et se repliant vers le centre du cadre 2. Ce rebord 12 retient ainsi la plaque de verre ou de matière transparente 7 et le document 8. La Fig. 3 montre également un loqueteau 9 avec sa bille 10 engagée dans la rainure 11 d'un profilé du cadre 2. L'épaisseur de l'élément de fond 3 et la position de la rainure 11 du cadre 2 sont telles que l'élément de fond 3 ressort légèrement à l'arrière du cadre 2 lorsque le dispositif 1 est assemblé, ménageant ainsi un espace entre le mur 4 et le cadre 2. Cette disposition facilite le démontage du dispositif.

L'assemblage des profilés du cadre 2 est réalisé de manière permanente, par exemple par sertissage d'équerres en acier insérées dans la rainure 11. Ces profilés peuvent être réalisés par extrusion d'aluminium, être en matière synthétique ou en toute autre matière appropriée.

La plaque transparente 7 est soit une feuille de polystyrène ou de polycarbonate d'une épaisseur pouvant varier de 0,5 à 2 mm, soit une feuille de verre d'une épaisseur pouvant varier de 1,5 à 2,5 mm.

L'élément de fond 3, qui est plein dans la forme d'exécution représentée aux Figs. 1 à 3, peut être constitué de tout matériau dans lequel des perforations latérales destinées à contenir le corps des loqueteaux sont aisément réalisables. Un tel matériau est par exemple le "Medium Density Fibreboard" (M.D.F.).

Le panneau de fond 3 a une épaisseur pouvant varier de 10 à 20 mm. L'épaisseur doit être suffisante pour pouvoir fixer les loqueteaux 9 dans ses chants.

Les loqueteaux 9 à billes 10 sont connus dans l'industrie du meuble et sont disponibles dans des modèles et dimensions variés. Le type de loqueteau utilisé dans la première forme d'exécution du dispositif 1 suivant la présente invention est le type à encastrer.

Dans une deuxième forme d'exécution représentée à la Figure 4, l'élément de fond 13 comporte une plaque 14 et des pièces rapportées 15 (dont une seule est représentée sur la Figure). Les pièces rapportées 15 peuvent être fixées sur un support (par exemple un mur ou une fenêtre) par tout moyen approprié. On peut par exemple utiliser un adhésif double face 16.

Les loqueteaux 9 sont sans inconvénient placés dans les pièces rapportées 15 qui peuvent être de même nature que le panneau de fond 3. On utilise dans ce cas de préférence des loqueteaux à visser.

Dans une troisième forme de réalisation, représentée à la Fig. 5, l'élément de fond 17 comprend un assemblage de profilés 18 sensiblement en forme de "U" constituant un cadre intérieur de dimensions légèrement inférieures à celles du cadre 2, et une plaque 14.

Les loqueteaux 9 à bille 10 sont sertis ou vissés dans la partie médiane du "U" du profilé 18.

Le profilé 18 comprend une rainure 19. L'assemblage des angles du cadre intérieur peut être réalisé, par exemple, par sertissage ou vissage d'équerres en acier dans la rainure 19. Cette rainure 19 peut être utilisée également pour y insérer un ou plusieurs accessoires de suspension du cadre, permettant de suspendre le cadre à un clou ou au moyen d'un câble.

Ces deux dernières formes d'exécution présentent l'avantage de fournir un dispositif particulièrement léger.

Il importe de noter que, tant pour la deuxième que pour la troisième forme d'exécution, la plaque 14 peut être une plaque opaque, de même nature que le panneau de fond 3 de la première forme d'exécution représentée, soit en M.D.F. ou en PVC. Il peut également consister en une plaque transparente, de même nature que la plaque transparente 7.

Dans ce dernier cas, si le dispositif 1 suivant l'invention est appliqué sur une fenêtre, ou simplement suspendu dans un espace de telle sorte que ses deux faces soient visibles, et que le document 8 est imprimé recto-verso, il peut être aperçu de part et d'autre du dispositif 1.

Dans les exemples illustrés, les loqueteaux 9 viennent s'engager dans la rainure 11 du cadre 2 lorsque celui-ci est appliqué sur l'élément de fond (3; 13; 17). La bille 10 du loqueteau 9 à bille 10 est appliquée par le ressort 20 contre la lèvre postérieure 21 de la rainure 11. Celle-ci applique un effort dans le sens de la flèche A indiquée sur la Fig. 3. Un effort de réaction indiqué par la flèche B est appliqué par le rebord 12 sur la plaque transparente 7 et/ou le document 8, assurant ainsi un serrage. La force de serrage peut être adaptée suivant les applications en modifiant la taille du cadre 2, le type et le nombre de loqueteaux 9 utilisés et la forme de la rainure 11. Le mécanisme du loqueteau 9 à bille 10 permet de maintenir le serrage du document 8 malgré de légères variations de l'épaisseur du document 8 ou de la plaque transparente 7, par un engagement plus au moins important de la bille 10 dans la rainure 11.

Dans des cadres de dimensions importantes, on peut augmenter le nombre de loqueteaux, par exemple jusqu'à huit. De même, pour des cadres de petites dimensions, on peut se limiter à deux loqueteaux.

Le cadre suivant l'invention peut être appliqué à un support opaque tel qu'un mur. Un autre mode d'utilisation est montré à la Fig. 6. Ainsi que le montre la Fig. 6, on peut solidariser, dos à dos les deux éléments de fond 3; 13; 17 de deux dispositifs 1 et 1' suivant l'invention. Ces deux dispositifs 1 et 1' ont de préférence les mêmes dimensions. L'ensemble 22 peut alors être suspendu au plafond par des câbles, ou maintenu par tout autre moyen approprié. On peut alors disposer deux documents 8 et 8', visibles de part et d'autre. Ce mode d'utilisation trouve son application dans des lieux de passage tels que le hall d'entrée d'une banque.

Le cadre, rectangulaire dans les exemples illustrés, peut, sans sortir du cadre de l'invention tel que défini dans les revendications, être réalisé sous toute autre forme, par exemple octogonale. Il peut également comporter un dispositif de verrouillage.

Les profilés peuvent être revêtus de toute finition esthétique, telle que de la laque ou traités par anodisation.

## Revendications

1. Dispositif (1) pour la présentation de documents (8) plans, permettant le remplacement du document (8) par ouverture et fermeture du dispositif (1), comportant
- un élément de fond (3;13;17),
- un document (8), éventuellement protégé par une plaque transparente (7), et
- un cadre (2) apte à entourer l'élément de fond (3;13;17), le cadre comportant un rebord (12) propre à s'appuyer sur la périphérie du document (8) ou de la plaque transparente (7), caractérisé en ce que
- l'élément de fond comporte un ou plusieurs éléments de fixation (9, 10, 20) aptes à solidariser le cadre (2) à l'élément de fond (3; 13; 17) comprenant chacun un élément susceptible de se déformer élastiquement (20),
- chaque élément (20) susceptible de se déformer élastiquement applique, lorsque le dispositif (1) est dans l'état fermé, un effort de serrage sur le cadre (2), provoquant, en réaction, le serrage du document (8) éventuellement protégé par la plaque transparente (7), entre le rebord (12) et l'élément de fond (3;13;17).

2. Dispositif (1) suivant la revendication 1, caractérisé en ce que le cadre (2) comporte sur au moins deux de ses faces intérieures, une rainure (11) apte à coopérer avec lesdits éléments de fixation (9,10,20).

3. Dispositif (1) suivant la revendication 2, caractérisé en ce que les éléments de fixation (9,10,20) sont des loqueteaux (9) à bille (10).

4. Dispositif (1) suivant l'une quelconque des revendications précédentes, caractérisé en ce que le cadre (2) est constitué d'un assemblage de profilés d'aluminium.

5. Dispositif (1) suivant l'une quelconque des revendications précédentes, caractérisé en ce que l'élément de fond (17) comprend un cadre intérieur (18) constitué d'un assemblage de profilés et une plaque (14).

6. Dispositif (1) suivant la revendication 5, caractérisé en ce que les profilés sont en aluminium.

7. Dispositif suivant l'une quelconque des revendication 5 et 6, caractérisé en ce que la plaque (14) est transparente.

8. Dispositif suivant l'une quelconque des revendication 5 et 6, caractérisé en ce que la plaque (14) est en bois aggloméré.

9. Dispositif suivant l'une quelconque des revendication 5 et 6, caractérisé en ce que la plaque (14) est en PVC.

10. Dispositif (1) suivant l'une quelconque des revendications 1 à 4 caractérisé en ce que l'élément de fond (3) est un panneau massif.

11. Dispositif (1) suivant la revendication 10, caractérisé en ce que l'élément de fond (3) est constitué d'un panneau de particules de bois aggloméré.

12. Dispositif (1) suivant la revendication 11 caractérisé en ce que le panneau de particules de bois aggloméré est du type "Medium Density Fibreboard" (M.D.F.).

13. Dispositif (1) suivant l'une quelconque des revendications 1 à 4, caractérisé en ce que l'élément de fond (13) comporte une plaque (14) et au moins une pièce rapportée (15).

14. Dispositif suivant la revendication 13, caractérisé en ce que ladite au moins une pièce rapportée (15) est en une matière choisie parmi le bois, le bois aggloméré et le PVC.

15. Dispositif (1) suivant l'une quelconque des revendications précédentes, caractérisé en ce que le cadre (2) est articulé à l'élément de fond (3;13;17) par une charnière.

16. Dispositif (1) suivant l'une quelconque des revendications précédentes, caractérisé en ce que l'élément de fond (3;13;17) comporte, à sa partie supérieure, un moyen de maintien du document (8).

17. Dispositif (22) pour la présentation de documents (8) plans, permettant la présentation de documents sur les deux faces, caractérisé en ce qu'il est réalisé par l'assemblage dos à dos de deux dispositifs (1, 1') suivant l'une quelconque des revendications 1 à 16.

## Patentansprüche

1. Vorrichtung (1) zum Präsentieren von ebenen Dokumenten (8), mit der Möglichkeit des Auswechselns des Dokuments (8) durch Öffnen und Schließen der Vorrichtung (1), bestehend aus
- einem Bodenelement (3;13;17),
- einem Dokument (8), ggf. geschützt durch eine durchsichtige Scheibe (7), und
- einem Rahmen (2) zum Einfassen des Bodenelementes (3;13;17), wobei der Rahmen eine Randleiste (12) umfaßt, die geeignet ist, sich an der Außenfläche des Dokuments (8) oder der durchsichtigen Scheibe (7) abzustützen, dadurch gekennzeichnet, daß
- das Bodenelement ein oder mehrere Befestigungselemente (9,10,20) zur Vereinigung des Rahmens (2) mit dem Bodenelement (3;13;17), jeweils mit einem elastisch verformbaren Element (20), umfaßt und
- jedes elastisch verformbare Element (20), bei in geschlossenem Zustand befindlicher Vorrichtung (1), eine Klemmkraft auf den Rahmen (2) ausübt, die als Reaktion die Festklemmung des ggf. von der durchsichtigen Scheibe (7) geschützten Dokuments (8) zwischen der Randleiste (12) und dem Bodenelement (3; 13; 17) hervorruft.

2. Vorrichtung (1) nach Anspruch 1, dadurch gekennzeichnet, daß der Rahmen (2) auf zumindest zwei seiner Innenseiten eine Nut (11) für ein Zusammenwirken mit den Befestigungselementen (9,10,20) aufweist.

3. Vorrichtung (1) nach Anspruch 2, dadurch gekennzeichnet, daß die Befestigungselemente (9,10,20) Rastvorrichtungen (9) mit Kugel (10) sind.

4. Vorrichtung (1) nach einem der vorhergehenden Ansprüche, dadurch gekennzeichnet, daß der Rahmen (2) von einer Zusammenfügung von Aluminiumprofilen gebildet ist.

5. Vorrichtung (1) nach einem der vorhergehenden Ansprüche, dadurch gekennzeichnet, daß das Bodenelement (17) einen Innenrahmen (18), der von einer Zusammenfügung von Profilen gebildet ist, und eine Platte (14) umfaßt.

6. Vorrichtung (1) nach Anspruch 5, dadurch gekennzeichnet, daß die Profile aus Aluminium bestehen.

7. Vorrichtung nach einem der Ansprüche 5 und 6, dadurch gekennzeichnet, daß die Platte (14) durchsichtig ist.

8. Vorrichtung nach einem der Ansprüche 5 und 6, dadurch gekennzeichnet, daß die Platte (14) aus Preßholz besteht.

9. Vorrichtung nach einem der Ansprüche 5 und 6, dadurch gekennzeichnet, daß die Platte (14) aus PVC besteht.

10. Vorrichtung (1) nach einem der Ansprüche 1 bis 4, dadurch gekennzeichnet, daß das Bodenelement (3) eine massive Platte ist.

11. Vorrichtung (1) nach Anspruch 10, dadurch gekennzeichnet, daß das Bodenelement (3) von einer Platte aus Preßpartikelholz gebildet ist.

12. Vorrichtung (1) nach Anspruch 11, dadurch gekennzeichnet, daß die Platte aus Preßpartikelholz vom Typ "Medium Density Fibreboard" (M.D.F.) ist.

13. Vorrichtung (1) nach einem der Ansprüche 1 bis 4, dadurch gekennzeichnet, daß das Bodenelement (13) eine Platte (14) und zumindest einen Einsatz (15) umfaßt.

14. Vorrichtung nach Anspruch 13, dadurch gekennzeichnet, daß der zumindest eine Einsatz (15) aus einem aus Holz, Preßholz und PVC ausgewählten Material besteht.

15. Vorrichtung (1) nach einem der vorhergehenden Ansprüche, dadurch gekennzeichnet, daß der Rahmen (2) an das Bodenelement (3;13;17) durch ein Scharnier angelenkt ist.

16. Vorrichtung (1) nach einem der vorhergehenden Ansprüche, dadurch gekennzeichnet, daß das Bodenelement (3;13;17) in seinem oberen Bereich ein Mittel zum Halten des Dokuments (8) umfaßt.

17. Vorrichtung (22) zum Präsentieren von ebenen Dokumenten (8), mit der Möglichkeit des Präsentierens von Dokumenten auf beiden Seiten, dadurch gekennzeichnet, daß sie von einer Zusammenfügung zweier Vorrichtungen (1,1') nach einem der Ansprüche 1 bis 16 Rücken an Rücken gebildet ist.

## Claims

1. Device (1) for the presentation of flat documents (8), enabling the document (8) to be replaced by opening and closing the device (1), which includes:
- a back element (3; 13; 17);
- a document (8), optionally protected by a transparent sheet (7); and
- a frame (2) capable of surrounding the back element (3; 13; 17), the frame including a rim (12) suitable for bearing against the periphery of the document (8) or of the transparent sheet (7);
**characterized in that**
- the back element includes one or more fixing elements (9, 10, 20) capable of fastening the frame (2) to the back element (3; 13; 17), each comprising an element (20) capable of deforming elastically,
- each element (20) capable of deforming elastically applies, when the device (1) is in the closed state, a clamping force against the frame (2), causing, in reaction, the document (8), optionally protected by a transparent sheet (7), to be clamped between the rim (12) and the back element (3; 13; 17).

2. Device (1) according to Claim 1, characterized in that the frame (2), on at least two of its inner faces, includes a groove (11) into which the said fixing elements (9, 10, 20) can engage.

3. Device (1) according to Claim 2, characterized in that the fixing elements (9, 10, 20) are ball (10) catches (9).

4. Device (1) according to any one of the preceding claims, characterized in that the frame (2) consists of an assembly of aluminium sections.

5. Device (1) according to any one of the preceding claims, characterized in that the back element (17) comprises an inner frame (18) consisting of an assembly of sections and a sheet (14).

6. Device (1) according to Claim 5, characterized in that the sections are made of aluminium.

7. Device according to either of Claims 5 and 6, characterized in that the sheet (14) is transparent.

8. Device according to either of Claims 5 and 6, characterized in that sheet (14) is made of agglomerated wood.

9. Device according to either of Claims 5 and 6, characterized in that the sheet (14) is made of PVC.

10. Device (1) according to any one of Claims 1 to 4, characterized in that the back element (3) is a solid panel.

11. Device (1) according to Claim 10, characterized in that the back element (3) consists of a panel of agglomerated-wood particles.

12. Device (1) according to Claim 11, characterized in that the panel of agglomerated-wood particles is of the medium-density fibreboard (MDF) type.

13. Device (1) according to any one of Claims 1 to 4, characterized in that the back element (13) includes a sheet (14) and at least one added piece (15).

14. Device according to Claim 13, characterized in that the said at least one added piece (15) is made of a material chosen from wood, agglomerated wood and PVC.

15. Device (1) according to any one of the preceding claims, characterized in that the frame (2) is joined to the back element (3; 13; 17) by a hinge.

16. Device (1) according to any one of the preceding claims, characterized in that in its upper part, the back element (3; 13; 17) includes a means for holding the document (8) in place.

17. Device (22) for the presentation of flat documents (8), allowing presentation of documents on both faces, characterized in that it is formed by two devices (1, 1') according to any one of Claims 1 to 16 being joined back to back.
